# FASCICULE DE BREVET EUROPEEN

(11) **EP 0 385 894 B1**
(45) Date de publication et mention de la délivrance du brevet: **24.03.1993**
(21) Numéro de dépôt: 90420108.4
(22) Date de dépôt: 01.03.1990
(51) Int. Cl.: A47K 10/34

(54) **Dispositif de coupe de matériaux d'essuyage stockés dans un appareil assurant leur distribution automatique sous la forme d'une bande étroite pliée en accordéon**
Schneidevorrichtung für Aufwischmaterial, das ein Apparat automatisch als einen schmalen akkordeonförmig gefalteten Streifen abgibt
Cutting device for wiping material stored in an automatic apparatus dispensing it in a thin concertina-folded strip

(30) Priorité: 03.03.1989 FR 8903416
(43) Date de publication de la demande: 05.09.1990
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- CH-A- 576 776
- FR-A- 2 630 417
- FR-A- 2 632 292
- GB-A- 2 084 626
- US-A- 2 560 061
- US-A- 2 873 965

## Description

Dispositif de coupe de matériaux d'essuyage stockés dans un appareil assurant leur distribution automatique sous la forme d'une bande étroite pliée en accordéon.

L'invention concerne un dispositif de coupe de matériaux d'essuyage stockés dans un appareil assurant leur distribution automatique sous la forme d'une bande étroite pliée en accordéon.

L'objet de l'invention se rattache au secteur technique des appareils de distribution de matériaux d'essuyage du type papier, ouate, non tissés ou autres.

On connaît de nombreux appareils et dispositifs conçus pour distribuer automatiquement ou non des longueurs de matériaux d'essuyage dans les sanitaires publics ou privés.

Ces moyens utilisent des matériaux divers : papiers, ouates, non tissés, qui sont dotés d'un certain pouvoir d'absorbtion. Pour des raisons essentiellement économiques, les matériaux employés sont de plus en plus fins et donc plus fragiles.

Lorsqu'on veut mettre à la disposition de l'utilisateur un appareil permettant une distribution automatique de longueurs déterminées de ces types de matériaux par simple traction sur une partie débordante de l'appareil, comme c'est le cas pour les appareils ayant fait l'objet de protections par brevets et dont le déposant est également le titulaire, on comprend que, compte-tenu des résistances à la traction, aussi faibles soient-elles, et du fait que l'utilisateur a les mains mouillées, il peut arriver avec des matériaux très fragiles, de déchirer la bande tirée avant la fin de la distribution.

Pour remédier à cet inconvénient, le déposant à proposé selon les demandes 8805939 et 8807823, un appareil permettant de couper et de distribuer automatiquement des longueurs de matériaux d'essuyage mêmes les plus fins sans risque de déchirement inopiné. Pour celà, il a été prévu des moyens combinés entre eux pour successivement plier en accordéon la bande déroulée, l'entraîner et la couper à longueur de manière automatique lorsqu'on tire sur l'extrémité pliée et débordante de l'appareil, en ayant ainsi dans la main une bande étroite et résistante gui se dépliera naturellement ensuite en offrant une surface d'essuyage suffisante.

Dans ce type d'appareil, le dispositif d'entraînement et de coupe de la bande pliée monté sur une partie fixe ou dans une cassette interchangeable, répond bien au problème posé. Cependant, suivant le genre de matériau d'essuyage utilisé, la coupe par pénétration et déchirement obtenue par une lame dentelée et l'action de pincement de deux mâchoires d'appui et de contre-appui, peut être modifiée, c'est-à-dire que la bande pliée peut être coupée trop tôt et alors la bande suivante risque de ne pas déborder de l'appareil, ou trop tard ce qui peut entraîner un débordement excessif et un effort plus important de traction.

Pour obtenir un détachement net et précis de la bande pliée lors de la traction sur la partie débordante de l'appareil, avec tous les genres de matériaux d'essuyage des plus fragiles aux plus résistants, avec les mains mouillées et suivant n'importe quelle direction en sortie de l'appareil, or. a conçu le dispositif de coupe selon l'invention qui est disposé entre les couples de roues dentées d'entraînement du matériau plié en amont par les saillies complémentaires orientées et espacées définies dans la demande N. 8805939.

On connait par ailleurs, comme décrit dans le document US 2560 061, un dispositif de coupe de matériaux d'essuyage stockés dans un appareil assurant la distribution automatique par passage entre des moyens d'entrainement, le dispositif de coupe comprenant deux lames métalliques profilées à bord tranchant à position fixe.

Suivant une première caractéristique, de l'invention le dispositif de coupe est constitué par deux lames métalliques profilées et à bord tranchant montées à articulation élastique entre les couples de roues dentées d'entraînement du matériau plié, en un point déterminé, pour que par rotation desdits couples, les lames se superposent progressivement d'une extrémité à l'autre au fur et à mesure de la rotation, en restant en contact permanent avec pression et en position sensiblement parallèle aux axes de rotation des couples de roues dentées pendant toute la du matériau introduite entre lesdits couples et entraînée par traction manuelle sur la bande débordant de l'appareil provoquant la rotation des couples.

Selon une autre caractéristique, les lames métalliques sont maintenues en contact permanent et en position sensiblement parallèle aux axes de rotation des couples de roues dentées, par un dispositif comprenant une biellette articulée élastiquement par rapport à l'un des couples de roues dentées à sa partie inférieure et conformée à son extrémité supérieure pour que,lorsque les lames sont face à face, une saillie formée sous la lame métallique solidaire de l'autre couple de roues dentées s'appuie sur cette extrémité profilée et provoque à la fois, le basculement de ladite biellette et le pivotement de ladite lame qui oblige ainsi,l'autre lame située au dessus, à pivoter également.

Une autre caractéristique se trouve dans le fait que la biellette articulée est positionnée de manière précise sur le couple de roues dentées et profilées à son extrémité supérieure, de telle sorte qu'elle soit en contact avec la saillie de la lame de poussée pendant toute la fraction de rotation correspondant à la superposition complète des lames d'une extrémité à l'autre de leur bord tranchant, et qu'elle échappe de ladite saillie pendant tout le reste de la rotation.

Selon d'autres caractéristiques, les lames ont des bords tranchants opposés l'un à l'autre et courbes dans la longueur des lames pour autoriser le cisaillement progressif et leurs axes de pivotement sont légèrement inclinés de manière inverse dans le sens transversal pour assurer le contact entre elles.

Ces caractéristiques et d'autres encore ressortiront des revendications 5 à 10 et de la description qui suit.

Pour fixer l'objet de l'invention sans toutefois le limiter, dans les dessins annéxés, où :
- La figure 1 est une vue à caractère schématique illustant un appareil de distribution de matériau d'essuyage intégrant le dispositif de coupe selon l'invention et les moyens de guidage et d'entraînement du matériau montés dans une cassette interchangeable.
- La figure 2 est une vue de face selon flèche (F1) de la figure 1 de la cassette illustrant le dispositif de coupe en position repos.
- La figure 3 est une vue de dessous de la cassette selon la figure 2.
- La figure 4 est une vue de face selon flèche (F2) de la figure 1, montrant le mécanisme de lancement des couples de roues dentées.
- Les figures 5 et 6 sont des vues schématiques respectivement de face et de dessus illustrant le dispositif de coupe au début du sectionnement de la bande pliée et tirée.
- Les figures 7 et 8 sont des vues schématiques respectivement de face et de dessus illustrant le dispositif de coupe à la fin du sectionnement de la bande pliée et tirée.
- La figure 9 est une vue schématique de face illustrant le dispositif de coupe immédiatement après le sectionnement de la bande pliée et tirée.

Afin de rendre plus concret l'objet de l'invention, on le décrit maintenant sous forme non limitative de réalisation illustrée aux figures des dessins.

En se référant à la figure 1, on rappelle successivement les principaux composants de l'appareil illustré, étant entendu que le dispositif selon l'invention peut être combiné avec d'autres types d'appareils.

L'appareil est constitué essentiellement d'un support (A) de fixation par rapport à une surface quelconque, d'un élément (B) porte-bobine, d'un capot de fermeture (D) et d'une cassette interchangeable (E), portant tous les mécanismes nécessaires à l'entraînement et à la coupe des bandes précedemment pliées en accordéon par des saillies (G1-G2) établies complémentairement sur le support (A) et sur le porte-bobine (B) qui porte également un moyen (H) de renvoi et de conformation de la bande déroulée.

La cassette (E) présente latéralement des rainures (E1) de guidage à coulissement sur des glissières équipant les parois du support (A) où elle est verrouillée de manière automatique et libérée par action manuelle.

Entre les faces avant et arrière de la cassette, sont montés à rotation libre deux couples de roues dentées coaxiales (1-2) et (3-4) destinées au guidage et à l'entraînement de la bande pliée en amont, et passant entre les deux couples. A l'arrière, les roues dentées de guidage (1-3) à denture complète ont un module inférieur à celui des roues dentées d'entrainement (2-4). De cette manière, les roues dentées de guidage engrènent entre elles sans jeu, tandis que les roues dentées d'entrainement engrènent entre elles avec un jeu régulier permettant le passage sans coincement de la bande pliée.

D'autre part, les roues dentées d'entrainement présentent du côté extérieur une bordure arrondie facilitant l'engagement de la bande au chargement de l'appareil, tandis que l'intérieur des dents est de préférence à surface rugeuse, en particulier de part et d'autre d'entailles (2a-4a) de passage du dispositif de coupe, afin d'assurer l'entraînement sans glissement après la coupe de la bande détachée.

Afin d'ajuster de manière précise l'espace entre les roues dentées, (2-4) en fonction de l'épaisseur du matériau à distribuer, il est prévu un montage réglable d'au moins un des couples de roues dentées au niveau de son axe de rotation. Ce réglage peut être obtenu par tous moyens tels que basculement suivant plusieurs positions dudit couple par rapport aux faces de la cassette, montage de l'axe dans une ouverture ovalisée, ou bien encore, par utilisation de cassettes de couples de roues dentées à écartement différent.

Le dispositif de coupe suivant l'invention est constitué de deux lames métalliques (5 et 6) articulées en (7 et 8) aux deux roues dentées de chaque couple et traversant les entailles (2a-4a) des roues (2-4). Le bord tranchant (5a-6a) de chaque lame est en forme de biseaux inversés et l'arête est courbe comme le montre la figure 3, c'est-à-dire que la distance (x) de l'arête à l'axe de pivotement de chaque lame décroit progressivement depuis l'extrémité articulée sur les roues dentées (1-3) jusqu'à l'autre extrémité.

A noter que les axes (a et b) de pivotement des lames (5 et 6) sont légèrement inclinés de manière inverse dans le sens transversal pour des raisons expliquées dans la suite de la description.

Les lames sont positionnées entre les roues dentées de chaque couple de telle sorte que par rotation desdits couples puissent se trouver face à face en léger décalage avec leurs arêtes tranchantes superposables.

La lame (5) est réliée, à son extrémité opposée au tranchant à la roue dentée (2) par un ressort (9) orienté pour rappeler ladite lame dans le sens de rotation de la roue dentée ; de la même façon, la lame (6) est rappelée par un ressort (10) et les deux lames s'appuient au repos sur le moyeu entre les roues dentées (3-4).

Une biellette (11) est articulée en (12) près de son extrémité inférieure sur la roue dentée (3) en dessous de la lame (6) au repos. Son extrémité supérieure située immédiatement sous la lame forme une empreinte en creux (11a) destinée à coopérer avec une saillie convexe (5b) de la lame (5) lorsque les deux lames arrivent face à face.

Un ressort (13) convenablement attaché à l'extrémité inférieure de la biellette et sur la roue dentée (3), rappelle élastiquement la biellette en butée contre un point d'arrêt (3a) de ladite roue dentée.

On décrit maintenant le fonctionnement de l'appareil équipé du dispositif de coupe selon l'invention.

Au chargement de l'appareil, la bande de matériau est déroulée de la bobine montée sur son support (B), puis positionnée sur l'organe de renvoi et de conformation (H) et engagée derrière le support (B) dégagé de la partie fixe (A), jusqu'à ce que son extrémité libre déborde à la partie inférieure de l'appareil.

On applique ensuite le support (B) contre la partie fixe (A) en amorçant ainsi le pliage de la bande par les saillies (G1-G2). Lorsqu'on tire manuellement sur l'extrémité débordante, la bande pliée passe automatiquement entre les couples de roues dentées (1-3) et (2-4) qui sont alors entraînés en rotation, en tendant un ressort (14) attaché aux extrémités d'excentriques (15) formés en bout des axes de rotation des couples de roues dentés et à l'extérieur des roues (1 et 3). Le ressort (14) est pré-tendu en position repos (figure 4) et les excentriques (15) sont orientés de telle sorte que le ressort soit en phase de rappel élastique lorsque les deux lames de coupe arrivent face à face. De cette manière, l'énergie emmagasinée par le ressort se libère pour s'ajouter à l'effort de traction manuelle afin de vaincre la résistance engendrée par la coupe du matériau.

Lorsque les deux lames sont face à face (figures 5 et 6), compte-tenu de leur montage sur les roues dentées, leur partie active est sensiblement parallèle à la ligne passant par les axes de rotation des roues dentées, et le tranchant de la lame (6) est en contact ou presque avec le tranchant de la lame (5) en étant prêts à se superposer à leur extrémité située du côté des roues dentées (1 et 3).

A cet instant, la saillie (5b) de la lame (5) s'appuie sur l'empreinte (11a) de la biellette (11) qui du fait de son point d'articulation (12) judicieusement calculé, pivote à l'encontre de son ressort (13) sous la poussée de la lame (5) entrainée en rotation par la traction manuelle sur la bande débordante. Ladite lame (5) ainsi butée par sa saillie (5b), reste alignée avec la ligne d'axes et soutient la lame (6) également entrainée ; le ressort de la lame (5) est taré pour assurer la pression sur la lame (6) pendant la coupe.

Pendant cette phase, la bande pliée de matériau tirée manuellement est tranchée progressivement d'un bord à l'autre (figures 7 et 8) du fait du profil courbe des tranchants des lames.

En pratique, le réglage et la configuration des lames est tel qu'en fait de coupe, il reste une épaisseur de matériau qui n'est pas coupée, cela afin que dans l'action manuelle de traction, la bande suivante soit également entraînée entre les roues dentées pour déborder de l'appareil. La séparation complète s'opère ensuite tout naturellement par réaction en fin de traction lorsque les roues dentées entrainées également par le rappel du ressort (14), reprennent leur position de repos après qu'un cliquet (16) articulé élastiquement sur la roue dentée (2), ait passé une saillie (17) formée sur le moyeu de la roue dentée et munie d'au moins un cran d'arrêt (17a) empêchant le retour en arrière des roues dentées.

A noter que lorsque la bande tirée est coupée, les lames (5 et 6) sont sensiblement sur la ligne des axes de rotation des roues dentées (figure 7).

A ce moment, l'empreinte (11a) de la biellette (11) échappe de la saillie (5b) de la lame (5) qui peut alors pivoter en rappel élastique pour revenir à la position repos, tandis que la lame (6) qui n'est alors plus soutenue en fait de même (figure 9). La biellette (11) revient également en position de butée sur le point d'arrêt (3a). L'appareil est alors prêt pour opérer une nouvelle traction manuelle sur la bande suivante en débordement. A noter encore qu'un dégagement (18) est ménagé à l'arrière de la cassette pour recueillir éventuellement les déchets de matériaux d'essuyage qui peuvent alors être évacués par des ouvertures (19).

Les avantages ressortent bien de la description, on souligne notamment la coupe nette et précise de tous types de matériaux d'essuyage par les lames de coupe profilées agissant par cisaillement progressif.

## Revendications

1. Dispositif de coupe de matériaux d'essuyage stockés dans un appareil assurant leur distribution automatique sous la forme d'une bande étroite, pliée en accordéon, par passage entre des moyens de pliage et d'entraînement, ledit dispositif étant constitué par deux lames métalliques profilées à bord tranchant (5 et 6) montées à articulation élastique entre deux couples (1-2) et (3-4) d'entraînement du matériau plié, en un point déterminé pour que, par rotation desdits couples, les lames se superposent progressivement d'une extrémité à l'autre, au fur et à mesure de la rotation en restant en contact permanent avec pression et en position sensiblement parallèle aux axes de rotation des couples de roues dentées pendant toute la durée de la coupe pour trancher par cisaillement la bande pliée du matériau introduite entre lesdits couples et entraînée par traction manuelle sur la bande débordant de l'appareil provoquant la rotation des couples.

2. Dispositif de coupe selon la revendication 1, caractérisé en ce que les lames métalliques 5 et 6 maintenues en contact permanent et en position sensiblement parallèle aux axes de rotation des couples de roues dentées par un dispositif comprenant une biellette (11) articulée élastiquement par rapport à l'un des couples de roues dentées à sa partie inférieure et conformée à son extrémité supérieure (11a) pour que, lorsque les lames sont face à face, une saillie (5b) formée sous la lame métallique (5) solidaire de l'autre couple de roues dentées s'appuie sur cette extrémitée profilée et provoque à la fois le basculement de ladite biellette et le pivotement de la dite lame (5) qui oblige ainsi, l'autre lame (6) située au dessus à pivoter également.

3. Dispositif de coupe selon la revendication 2, caractérisé en ce que la biellette (11) articulée est positionnée de manière précise sur le couple de roues dentées et profilée à son extrémité supérieure, de telle sorte qu'elle soit en contact avec la saillie (5b) de la lame (5) de poussée pendant toute la fraction de rotation correspondant à la superposition complète des lames d'une extrémité à l'autre de leur bord tranchant et qu'elle échappe de ladite saillie pendant tout le reste de la rotation.

4. Dispositif de coupe selon la revendication 1, caractérisé en ce que les lames de coupe (5 et 6) ont des bords tranchants (5a et 6a) opposés l'un à l'autre pour autoriser la coupe par cisaillement.

5. Dispositif de coupe selon la revendication 1, caractérisé en ce que les lames de coupe (5 et 6) ont des bords tranchants (5a et 6a) courbes avec une distance (x), entre leur dit bord et leur axe de pivotement (7 et 8), dégressive depuis l'extrémité située du côté des roues dentées (1 et 3) d'entraînement jusqu'à l'autre extrémité pour réaliser une coupe par cisaillement progressif dans la largeur de la bande pliée.

6. Dispositif de coupe selon la revendication 1, caractérisé en ce que les axes de pivotement (7 et 8) sont légèrement inclinés de manière inverse dans le sens transversal pour assurer le contact permanent tout au long de la coupe.

7. Dispositif de coupe selon la revendication 1, caractérisé en ce que les lames de coupe (5 et 6) sont positionnées et conformées de telle sorte que pour un type de matériau donné, le tranchage s'opère sur tous les plis de la bande tirée sauf une épaisseur ; ladite bande est détachée naturellement en fin de traction par réaction due à l'appui des roues dentées sur une butée anti-retour, cela afin de permettre le débordement automatique de la bande suivante.

8. Dispositif de coupe selon la revendication 1, caractérisé en ce que l'écartement de passage de la bande de matériau pliée entre les deux roues dentées (2 et 4) est réglable en fonction du type de matériau débité.

9. Dispositif de coupe selon la revendication 1, caractérisé en ce que les roues dentées (2 et 4) présentent au moins de part et d'autre d'entailles (2a et 4a) de passage des lames de coupe (5 et 6) une surface interne rugeuse pour entraîner sous glissement la bande de matériau suivant la bande sectionnée.

10. Dispositif de coupe selon la revendication 1 intégré dans une cassette (E) interchangeable avec les couples de roues dentées et les autres éléments nécessaires au fonctionnement, caractérisé en ce que dans la dite cassette est aménagé un dégagement (18) permettant de recueillir les déchets de matériaux qui peuvent être évacués par des ouvertures appropriées (19).

## Patentansprüche

1. Zerschneidenvorrichtung für Abwischenmaterialien, die in einem Gerät zum automatischen Verteilen dieser Materialien als enge, ziehharmonikagefaltete Materialbahn beim Durchgehen der genannten Bahn zwischen Verfaltungsund Mitnahmemittel hierdurch ; diese Vorrichtung besteht aus zwei profilierten, metallischen Sehneideblättern mit geschärfter Schnittkante (5 und 6), die federnd gelenkig zwischen zwei Zahnradpaaren (1-2) und (3-4) zur Mitnahme des gefalteten Materials auf einer vorbestimmten Stelle montiert sind, damit die genannten Schnittblätter, infolge der Umdrehung der besagten Zahnradpaare, progressiv und je nach der fortschreitenden Drehbeweung bei fortdauernder Druckberührung zum Aufeinanderliegen kommen, wobei die Schnittblätter während der ganzen Dauer des Schnittvorgangs in einer Stellung verbleiben, die sehr angenähert mit der Umdrehungsachse der Zahnradpaare ist, damit die gefaltete, zwischen die genannten Zahnradpaare eingeführte und durch Handziehen auf die aus dem Gerät vorspringende Bahn mitgenommene Materialbahn durch Abscheren zerschnitten wird, wobei das Umdrehen der Zahnradpaare durch durch dieses Handziehen bewirkt wird.

2. Zerschneidenvorrichtung nach Anspruch 1, dadurch gekennzeichnet, dass die metallischen Schnittblätter 5 und 6 in fortdauernder Berührung und in einer Stellung, gehalten werden, die sehr angenähert mit der Umdrehungsachsen der Zahnradpaare ist ; und dass diese Schnittblätter mittels einer Vorrichtung so gehalten sind, die ein zu dem einen der Zahnradpaare am Niederteil federnd gelenkiges und am Oberteil (11a) so ausgestaltes Stangchen (11) aufweist, sodass bei Gegenübereinstellung der Schnittblätter ein unter dem metallischen Schmittblatt (5) gebildeter, dem anderen Zahnradpaar gehöriger Vorsprung (5b) zum Anliegen auf dieses profilierten Ende kommt und das Umkippen des besagten Stangchens und das Verschwenen des genannten Schnittblatts (5) auf einmal bewirkt, wobei das andere, oberhalb befindliche Schnittblatt (6) auch zum Verschwenken gezwungen ist.

3. Zerschneidenvorrichtung nach Anspruch 2, dadurch gekennzeichnet, dass das gelenkige Stangchen (11) sehr genau auf dem Zahnradpaar positioniert und an seinem Oberende so profiliert ist, dass dieses Stangchen in Berührung mit dem Vorsprung (5b) des drückenden Schnittblatts (5) während dem ganzen Umdrehungsbruchteil verbleibt, der dem völligen Aufeinanderliegen der Schittblätter von dem einem zum anderen Ende ihrer verschärften Schnittkante entspricht, und dass das genannte Stangchen von dem besagten Vorsprung während der weiteren Umdrehung wegläuft.

4. Zerschneidenvorrichtung nach Anspruch 2, dadurch gekennzeichnet, dass die Schnittblätter (5 und 6) verschärfte Schneidekanten (5a und 6a) aufweisen, die gegeneinanderliegend angeordnet sind, um das Zerschneiden durch Abscherenwirkung zu ermöglichen.

5. Zerschneidenvorrichtung nach Anspruch 1, dadurch gekennzeichnet, dass die Schneideblätter (5 und 6) verschärfte und gebogene Schnittkanten (5a und 6a) mit zwischen der genannten Kante und der Verschwekungsachse (7 und 8) derselben einem Abstand (x) aufweisen, der von dem an der Seite der Mitnehmezahnräder (1 und 3) befindlichen Ende bis zum anderen Ende ab fortschreitend abnehmend ist, damit ein Zerschneidenvorgang durch fortschreitende Abscherenwirkung in der Breite der gefalteten Bahn bewirk wird.

6. Zerschneidenvorrichtung nach Anspruch 1, dadurch gekennzeichnet, dass die Verschwenkungsachsen (7 and 8) in umgekehrter Weise in der Querrichtung leicht geneigt sind, damit die fortdauernde Berührung während der ganzen Zeitdauer des Schneidensvorgangs gesichert wird.

7. Zerchneidenvorrichtung nach Anspruch 1, dadurch gekennzeichnet, dass die Schneideblätter (5, und 6) so positioniert und ausgestaltet sind, dass das Zertrennen bei einem gegebenen Typ von Material auf die gesamten Verfaltungen der gefalteten Bahn mit Ausnahme einer einzigen Schicht ausgeführt wird, wobei die genannte Bahn bei Beendigung des Herausziehens infolge der Rückwirkung sinngemäss abgetrennt wird, die sich aus dem Anliegen der Zahnräder auf einem Rückschlaganschlag ergibt, damit das automatische Herausragen der nachfolgenden Materialbahn ermöglicht wird.

8. Zerschneidenvorrichtung nach Anspruch 1, dadurch gekennzeichnet, dass der Abstand zum Durchlassen hindurch der gefalteten Materialbahn zwischen den beiden Zahnrädern (2 und 4) je nach der Art des ausgegebenen Materials veränderlich und verstellbar ist.

9. Zerschneidenvorrichtung nach Anspruch 1, dadurch gekennzeichnet, dass die Zahnräder (2 und 4), am wenigstens beiderseitig von Einkerbungen (2a und 4a) für das Durchlassen der Schneideblätter (5 und 6) hindurch, eine aufgerauhte Innenoberfläche zur schlüpfenden Mitnahme der hinter der abgetrennten Bahn nachfolgenden Materialbahn aufweisen.

10. Zerchneidenvorrichtung nach Anspruch I, dadurch gekennzeichnet, dass diese Vorrichtung in einer Kassette (E) integriert wird, die mit den Zahnradpaaren und den anderen, für den Betrieb erforderlichen Elementen, auswechselbar ist, und dass eine Ausräumung (18) in der besagten Kassette vorgesehen ist, wobei diese Ausräumung die Sammlung der Materiallabfälle gestattet, die durch geeignete Öffnungen (19) entleert werden können.

## Claims

1. Cutting device for wiping materials stored in an apparatus for the automatic dispensing of these materials in the form of a narrow, accordion-pleated strip or web by means of the passage thereof between pleating end driving organs, said device consisting of two contoured metal blades wits sharpening cutting edge (5 and 6) which are mounted with elastically hinged linking between two driving pairs of toothed wheels (1-2) and (3-4) for the pleated or folded material, at a point which is so pre-determined that as a result of the rotation of said pairs, the cutting blades will be superposed gradually from an end to the other end, as the rotation is in progress, while remaining in permanent pressure contact relationship and in a position very nearly parallel to the central axes of rotation of the toothed wheel pairs for the whole duration of the cutting process in order to cut off by shearing action the pleated web of material inserted between said pairs and driven by manual pull on the web projecting out from the apparatus causing thereby the wheel pairs to be rotated.

2. Cutting device as claimed in Claim 1, characterized in that the metal blades 5 and 6 are maintained in permanent contact relationship and in a position very nearly parallel to the rotational axes of the pairs of toothed wheels by means of a device including a small rod (11) liked hingedly and elastically relative to one of the pairs of toothed wheels, at the lower part thereof, and designated at the upper part (11a) thereof in order that at the time where the blades are facing each other, a projection (5b) formed under the metal blade (5) unitary with the other pair of toothed wheels will be abutted on this contoured end, bringing about at the same time the rocking motion of said small rod and the swivelling of said blade (5), the other blade (6) located above being caused thereby to be also swivelled.

3. Cutting device as claimed in Claim 2, characterized in that the hinged small rod (11) is positioned in an accurate manner on the pair of toothed wheels and so contoured at the upper end thereof that this rod will be in contact with the projection (5b) of the urging blade (5) during all the fraction of rotation corresponding to the complete superposition of the blades from the one end to the other end of their sharpened cutting edge, and will be cleared from said projection for the whole time during which the rotation is completed.

4. Cutting device as claimed in claim 1, characterized in that the cutting blades (5 and 6) have sharpened cutting edges (5a and 6a) facing one another in order to permit the cutting operation to be achieved by shearing action.

5. Cutting device as claimed in Claim 1, characterized in that the cutting blades (5 and 6) have curved sharpened cutting edges (5a and 6a) with between the said edge thereof and the pivotal axis (7 and 8) thereof a distance (x) which is gradually decreasing from the end located on the side of the driving toothed wheels (1 and 3) up to the other end, so that a gradual shearing action will take place within the width of the folded web.

6. Cutting device as claimed in Claim 1, characterized in that the pivotal axes (7 and 8) are slightly inclined in a conversely reverse manner in the transverse direction in order to provide a permanent contact for all the duration of the cutting step.

7. Cutting device as claimed in Claim 1, characterized in that the cutting blades (5 and 6) are so positioned and designed that with a given type of material, the severing action will take place on all the pleats of the pulled out web, with the exception of one layer only ; said web being separated naturally on completion of the pulling stress by reaction due to the abutment of the toothed wheels on a non-return stop, in order to provide the automatic projection of the next web.

8. Cutting device as claimed in Claim 1, characterized in that the spacing for the passage of the folded web of material therethrough between the two toothed wheels (2 and 4) is vertically adjustable in accordance with the type of the paid out material.

9. Cutting device as claimed in Claim 1, characterized in that the toothed wheels (2 and 4) are provided, at least on both sides of notches (2a) and 4a) for the passage of the cutting blades (5 and 6) therethrough, with a roughened internal surface for driving through slipping the web of material coming next to the severed web.

10. Cutting device as claimed in Claim 1, integrated within a cassette (E) interchangeable with the pairs of toothed wheels and the other elements necessary for the operation, characterized in that there is comprised within said cassette a clearance (18) making it possible to collect the material waste which can be discharged through suitable openings (19).
